# EUROPÄISCHE PATENTSCHRIFT

(11) **EP 1 183 205 B1**
(45) Veröffentlichungstag und Bekanntmachung des Hinweises auf die Patenterteilung: **16.07.2003**
(21) Anmeldenummer: 00949078.0
(22) Anmeldetag: 07.06.2000
(51) Int. Cl.: B66C 19/00

(54) **BRÜCKENKRAN, INSBESONDERE CONTAINER-VERLADEBRÜCKE**
BRIDGE CRANE, ESPECIALLY A CONTAINER-LOADING BRIDGE
GRUE PORTIQUE, EN PARTICULIER PORTIQUE DE TRANSBORDEMENT DE CONTENEURS

(30) Priorität: 09.06.1999 DE 19926182
(43) Veröffentlichungstag der Anmeldung: 06.03.2002
(73) Patentinhaber: Abcranes Solutions GmbH, 18374 Ostseebad Zingst (DE)
(72) Erfinder: KRUEGER-BEUSTER, Helmut, D-23552 Lübeck (DE)
(74) Vertreter: Biehl, Christian, Dipl.-Phys.
(86) Internationale Anmeldenummer: DE0001842
(87) Internationale Veröffentlichungsnummer: WO00076900

(56) Entgegenhaltungen:
- DE-A- 19 703 282

## Beschreibung

Die Erfindung betrifft einen Brückenkran mit einem Portal, einem Ausleger, einem auf dem Ausleger verlegten Gleissystem und auf den Gleisen verfahrbaren Laufkatzen.

Bei Brückenkrane, insbesondere Container-Verladebrücken, wie sie insbesondere zum Be- und Entladen von Container-Schiffen Verwendung finden, stellt sich das Problem, daß dann, wenn lediglich ein Gleis vorhanden ist, auch nur eine Katze ungehindert eingesetzt werden kann. Dies begrenzt die Leistungsfähigkeit derartiger Brückenkrane erheblich.

Aus der DE 197 03 282 A1 ist eine Container-Verladebrücke bekannt, bei der neben dem Arbeitsgleis, das die sich in Querrichtung zu diesem Gleis erstreckende Katze dann, wenn diese eine Last trägt, führt, eine seitlich neben diesem angeordnetes, aus lediglich einer Schiene bestehenden Rückführgleis angeordnet ist, auf der die Laufkatze sich längs zur Fahrtrichtung erstreckt, wobei die Radaufhängungen der Laufkatzen um eine vertikale Achse drehbar sind, um den Wechsel von der Längsausrichtung zu der Querausrichtung zu ermöglichen.

Das vorbekannte System ist gegenüber den bisherigen Vorschlägen durchaus vorteilhaft, hat jedoch den Nachteil, daß wegen der Verwendung lediglich einer Schiene für das Rückführgleis Probleme bezüglich der Laufstabilität auftreten können.

Der Erfindung liegt die Aufgabe zugrunde, das aus der DE 197 03 282 A1 vorbekannte System bezüglich der Laufstabilität der rückzuführenden Laufkatzen zu verbessern.

Erfindungsgemäß wird diese Aufgabe durch die Merkmale des Anspruches 1 gelöst, Anspruch 2 gibt eine vorteilhafte Ausgestaltungen der Erfindung an.

Die Erfindung wird im folgenden anhand einer Zeichnung erläutert, deren beiden Figuren zwei Ausführungsbeispiele des Gleissystems in einer schematischen Darstellung wiedergeben. Bezüglich der sonstigen Einzelheiten der Ausbildung des Brückenkrans wird auf die DE 197 03 282 A1 verwiesen.

Das Gleissystem besteht aus einem Arbeitsgleis 10, dessen beiden Schienen einem dem breiten Abstand der Laufräder 12, der Laufkatzen 14 in einer Arbeitsposition entsprechenden Abstand zueinander haben, ein Rückführgleis 16, dessen beiden Schienen einen dem schmalen Abstand der Laufräder 18 der Laufkatzen in einer Rückführposition entsprechenden Abstand voneinander haben, sowie zwei im Bereich der Enden des Auslegers angeordneten Bogenstücke, in denen das Arbeitsgleis 10 und das Rückführgleis 16 ineinander übergehen. Um nun ein Rückführen der Laufkatzen 14 auf dem schmalen Rückführgleis 16 zu erlauben, sind die beiden Radaufhängungen der Laufkatzen 14 um eine vertikale Achse frei drehbar ausgebildet. Weiter sind die beiden Drehachsen der Laufkatzen zu deren Längsachse mit einem Abschnitt angeordnet, der der Hälfte des Abstands der beiden Schienen des Rückführgleises voneinander entspricht, damit die Laufkatzen 14 auf dem Rückführgleis sich in Längsrichtung zu dem Rückführgleis 16 erstrecken (ohne einen derartigen Versatz würden die Laufkatzen 14 schräg zu dem Rückführgleis 16 stehen).

Bei dem in Fig. 1 dargestellten Ausführungsbeispiel ist die innenliegende der beiden Schienen des Arbeitsgleises 14 im wesentlichen gestreckt ausgebildet. Im Bereich der Enden dieser Schiene sind mit Abstand von den Enden Weichen 24 angeordnet sind, die die inneliegende Schiene des Arbeitsgleises 14 mit der innenliegenden Schiene des Rückführgleises 16 verbindet.

Bei dem in Fig. 2 dargestellten Ausführungsbeispiel geht die innenliegende Schiene des Arbeitsgleises an den beiden Enden des Auslegers unter Verzicht auf Weichen über eine Schleife in die innenliegenden Schiene des Rückführgleises über.

## Patentansprüche

1. Brückenkran, insbesondere Container-Verladebrücke, mit einem Portal, einem Ausleger, einem auf dem Ausleger verlegten Gleissystem und auf den Gleisen verfahrbaren Laufkatzen,
bei dem das Gleissystem aus
- einem Arbeitsgleis (10), dessen beiden Schienen einen dem breiten Abstand der Laufräder (12) der Laufkatzen (14) in einer Arbeitsposition entsprechenden Abstand voneinander haben, und
- einem Rückführgleis (16), dessen beiden Schienen einen dem schmalen Abstand der Laufräder (18) der Laufkatzen (14) in einer Rückführposition entsprechenden Abstand voneinander haben, sowie
- zwei um Bereich der Enden des Auslegers angeordneten Bogenstücken (18, 20) in denen das Arbeitsgleis (10) und das Rückführgleis (16) ineinander übergehen,
besteht, und
die beiden Radaufhängungen der Laufkatzen (14)
- um eine vertikale Achse (22) frei drehbar ausgebildet sind, und
- die beiden Drehachsen (22) der Laufkatzen (14) zu deren Längsachse mit einem Abstand angeordnet sind, der der Hälfte des Abstands der beiden Schienen des Rückführgleises (16) voneinander entspricht.

2. Brückenkran nach Anspruch 1, **dadurch gekennzeichnet, daß** die innenliegende der beiden Schienen des Arbeitsgleises (14) im wesentlichen gestreckt ausgebildet ist und im Bereich der Enden dieser Schiene mit Abstand von den Enden Weichen (24) angeordnet sind, die die innneliegende Schiene des Arbeitsgleises (14) mit der innenliegenden Schiene des Rückführgleises (16) verbindet.

## Claims

1. Bridge crane, particularly a container loading bridge, having a portal, a boom, a track system laid on the boom and crane trolleys which travel on the tracks, in which the track system comprises
- a working track (10), whose two rails have a mutual spacing corresponding to the wide spacing of the running wheels (12) of the crane trolleys (14) in a working position and
- a return track (16), whose two rails have a mutual spacing corresponding to the narrow spacing of the running wheels (18) of the crane trolleys (14) in a return position, as well as
- two arched pieces (18, 20) arranged around the area of the ends of the boom and in which the working track (10) and return track (16) meet and
the two wheel suspension mechanisms of the crane trolleys (14)
- are constructed so as to rotate freely about a vertical axis (22) and
- the two rotation axes (22) of the crane trolleys (14) have a spacing with respect to the longitudinal axis thereof corresponding to half the mutual spacing of the two rails of the return track (16).

2. Bridge crane according to claim 1, **characterized in that** the inner rail of the two rails of the working track (14) is substantially elongated and in the vicinity of the ends of said rail and spaced from said ends are provided switch points (24), which connect the inner rail of the working track (14) to the inner rail of the return track (16).

## Revendications

1. Grue portique, en particulier portique de transbordement de conteneurs, comportant un portique, une flèche, un système de voies posées sur la flèche et des chariots déplaçables sur les voies,
dans lequel le système de voies est constitué de
- une voie de travail (10) dont les deux rails sont écartés d'une distance correspondant au grand écartement des roues (12) des chariots (14) dans une position de travail, et
- une voie de retour (16) dont les deux rails sont écartés d'une distance correspondant au petit écartement des roues (18) des chariots (14) dans une position de retour, ainsi que de
- deux pièces arquées (18, 20) disposées dans la zone des extrémités de la flèche, dans lesquelles la voie de travail (10) et la voie de retour (16) se prolongent l'une l'autre,
et
les deux suspensions de roue des chariots (14)
- sont réalisées de manière à pouvoir tourner librement autour d'un axe vertical (22), et
- les deux axes de rotation (22) des chariots (14) sont disposés par rapport à leur axe longitudinal à une distance qui correspond à la moitié de l'écartement des deux rails de la voie de retour (16).

2. Grue portique selon la revendication 1, **caractérisée en ce que** le rail intérieur des deux rails de la voie de travail (10) est réalisé sensiblement tendu et dans la zone des extrémités de ce rail sont disposés, à distance des extrémités, des aiguillages (24) qui relient le rail intérieur de la voie de travail (10) au rail intérieur de la voie de retour (16).
